# EUROPÄISCHE PATENTANMELDUNG

(11) **EP 0 110 295 A2**
(43) Veröffentlichungstag der Anmeldung: **13.06.1984**
(21) Anmeldenummer: 83111654.6
(22) Anmeldetag: 22.11.1983
(51) Int. Cl.: E06B 3/66

(54) **Abstandhalterrahmen für randverklebte Isolierglasscheiben**

(30) Priorität: 25.11.1982 DE 3243692
(71) Anmelder: Lenhardt, Karl, D-75242 Neuhausen (DE)
(72) Erfinder: Lenhardt, Karl, D-75242 Neuhausen (DE)
(74) Vertreter: Twelmeier, Ulrich, Dipl.Phys.

(57) **Zusammenfassung**

® Es wird ein gebogener Abstandhalterrahmen mit zwischen zwei Ecken liegender Verbindungsstelle 1 beschrieben, bei dem für den späteren Versiegelungsvorgang nach dem Einbau des Abstandhalterrahmens in eine lsolierglasscheibe dadurch Versiegelungstiefe über der kritischen Verbindungsstelle geschaffen wird, daß der in der Außenwand 12 gelegene Abschnitt der Stoßfuge 27 gezielt geöffnet und unter der Öffnung durch entsprechende Gestaltung des Verbindungselementes (4) ein Freiraum geschaffen wird.

## Beschreibung

Die Erfindung geht aus von einem Abstandhalterrahmen für randverklebte Isolierglasscheiben mit den im Oberbegriff des Anspruchs 1 angegebenen Merkmalen. Bei der Herstellung von randverklebten Isolierglasscheiben werden je zwei Einzelglasscheiben unter Zwischenfügung eines beidseits mit einer Klebemasse (meistens ein Polyisobutylen) beschichteten Abstandhalterrahmens zusammengefügt. Die Abstandhalterrahmen werden üblicherweise aus Hohlprofilstäben, welche meistens aus Aluminium oder aus Stahl bestehen, hergestellt. Es ist bekannt, die Abstandhalterrahmen durch Biegen aus je einem einzigen Hohlprof.il- stab dergestalt herzustellen, daß die beiden Enden des Hohlprofilstabes nicht im Bereich einer Ecke, sondern im Bereich zwischen zwei benachbarten Ecken zusammentreffen. An dieser Stelle wird der Rahmen dann geschlossen, indem man ein Verbindungselement in die beiden Hohlprofilstabenden einsteckt und die beiden Hohlprofilstabenden unter Bildung einer möglichst dicht geschlossenen Stoßfuge zusammenschiebt. Die nötige Verankerung des Verbindungselementes in den Endabschnitten des Hohlprofilstabes erreicht man z.B. durch Klebung oder - wie es die ausgelegte österreichische Patentanmeldung Nr. 7018/78 zeigt, von welcher der Oberbegriff des Anspruchs 1 abgeleitet ist - durch Klemmung.

Die Abstandhalterrahmen dienen jedoch nicht nur dazu, zwei Einzelglasscheiben auf Abstand zu halten, sondern sie erfüllen auch eine Aufgabe zur Abdichtung und Trockenhaltung des Innenraums einer Isolierglasscheibe. Zu diesem Zweck sind die Abstandhalterrahmen in der Regel mit einem Trocknungsmittel, z.B. Molekularsiebe oder Silicagel, gefüllt, welches über kleine Öffnungen in der Innenwand des Abstandhalterrahmens mit dem Innenraum der Isolierglasscheibe in Verbindung steht. Unter der Innenwand wird hier jene Wand des Abstandhalterrahmens verstanden, welche quer zu den beiden Einzelglasscheiben verlaufend den zwischen diesen gebildeten Innenraum begrenzt. Die Flanken des Abstandhalterrahmens - das sind die beiden zu den Einzelglasscheiben parallelen Profilwandungen - tragen die erwähnte Klebemasse, durch welche der Verbund zwischen den Einzelglasscheiben und dem Abstandhalterrahmen hergestellt wird. Die auf die Flanken aufgetragene Klebemasse reicht jedoch noch nicht aus, um den Innenraum der Isolierglasscheibe feuchtigkeitsdicht nach außen abzuschließen. Zu diesem Zweck wird zusätzlich noch die umlaufende Randfuge der Isolierglasscheibe mit einer Dichtmasse (meistens ein Polysulfid wie z.B. Thiokol) verfüllt. Die Randfuge wird begrenzt durch die Innenseiten der beiden Glasscheiben sowie durch die Außenwand des Abstandhalterrahmens; unter der Außenwand wird die der Innenwand gegenüberliegende Hohlprofilwandung verstanden. Die Dichtmasse soll nach Möglichkeit nicht über den Rand der Randfuge überstehen, um den Einbau der Isolierglasscheibe in einen Fensterrahmen nicht zu erschweren. Um Feuchtigkeitsdichtheit zu gewährleisten, soll andererseits die Schichtdicke der Dichtmasse in der Randfuge eine gewisse Mindestdicke nicht unterschreiten. In dieser Hinsicht hat es jedoch bei den gattungsgemäßen Abstandhalterrahmen bislang Probleme gegeben, denn an der Verbindungsstelle des Abstandhalterrahmens, wo die beiden Enden des Hohlprofilstabes zusammenstoßen, konnte ein Buckel entstehen, hervorgerufen z.B. durch eine elastische Rückfederung des Profilmaterials nach den Eckenbiegevorgängen, welche auch durch ein eng eingepaßtes Verbindungselement nicht ganz aufgefangen werden kann. Dieser Buckel verringert die Tiefe der Randfuge und damit die mögliche Schichtdicke der Dichtmasse. Dies ist über der Verbindungsstelle des Abstandhalterrahmens besonders kritisch, weil dort durch die bestehende Stoßfuge im Abstandhalterrahmen die Gefahr des Durchtritts von Feuchtigkeit besonders groß ist.

Es ist deshalb die Aufgabe der Erfindung, hier Abhilfe zu schaffen durch einen Abstandhalterrahmen, der auch im Bereich seiner Verbindungsstelle ein zuverlässiges Abdichten der Isolierglasscheibe ermöglicht.

Diese Aufgabe wird gelöst durch einen Abstandhalterrahmen mit den im Anspruch 1 angegebenen Merkmalen. Vorteilhafte Weiterbildungen der Erfindung sind Gegenstand der Unteransprüche.

Durch die Erfindung wird in der Randfuge einer Isolierglasscheibe über der Verbindungsstelle des Abstandhalterrahmens zusätzliche Versiegelungstiefe gewonnen dadurch, daß der in der Außenwand des Abstandhalterrahmens liegende Abschnitt der Stoßfuge geöffnet ist. Beim Füllen der Randfuge mit einer Dichtmasse kann diese durch die geöffnete Stoßfuge hindurchtreten und bis in das Innere des Abstandhalterhohlprofils gelangen, wobei durch die beanspruchte Gestaltung und Lage des Verbindungselements sichergestellt ist, daß an der Verbindungsstelle des Abstandhalterrahmens unter dessen Außenwand tatsächlich ein von der geöffneten Stoßfuge aus zugänglicher Freiraum vorhanden ist.

Dieser Freiraum kann auf unterschiedliche Weise bereitgestellt werden. Bei einem überwiegend aus Vollmaterial bestehendem Verbindungselement kann zu diesem Zweck mittig eine Ausnehmung vorgesehen sein. Bei einem als Hohlprofil hergestellten Verbindungselement kann man in jener Wandung, welche unmittelbar unter der Außenwand des Abstandhalterrahmens liegt, eine nicht zu kleine Öffnung vorsehen. Man könnte als Verbindungselement auch ein I-Profil wählen, welches derart in die Enden des Abstandhalterhohlprofils eingesteckt wird, daß die beiden parallelen Wandungen des I-Profils den Flanken des Abstandhalterrahmens anliegen. Bevorzugt ist jedoch die Verwendung eines massiven Verbindungselements, welches zum einen hinreichend steif ist und mit seinem Querschnitt die Enden des Abstandhalterhohlprofils verschließt, und welches zum anderen leicht das Einformen von begrenzten Ausnehmungen im Bereich der späteren Stoßfuge des Abstandhalterrahmens ermöglicht (Anspruch 3). Geeignet ist auch eine Ausbildung des Verbindungselementes mit U-förmiger Querschnittsgestalt wenigstens im Mittelbereich, welcher unter der Stoßfuge des Abstandhalterrahmens liegt (Anspruch 4), insbesondere eine Ausbildung als U-Profil, welches an den Enden durch eine hochgestellte Lasche abgeschlossen ist (Anspruch 5). Ein solches als U-Profil hergestelltes Verbindungselement läßt sich sehr preiswert mit einem kombinierten Stanz- und Biegewerkzeug aus Blech herstellen; doch ist man bei der Werkstoffauswahl für Verbindungselemente keineswegs auf Metall beschränkt, sondern kann auch auf Kunststoffe zurückgreifen.

Die das erwähnte U-Profil am Ende abschließenden, hochgestellten Laschen haben die Aufgabe, ein evtl. Austreten des Trockenmittels aus den Enden des Abstandhalterhohlprofils zu verhindern, doch kann man das auch auf andere Weise erzielen; so ist es z.B. bekannt, mit einem Trockenmittel gefüllte Hohlprofilstäbe durch Stopfen, z.B. aus elastischem Schaumkunststoff, zu verschließen.

Das erwähnte U-Profil soll mit seinem Rücken (darunter wird die mittlere Profilwandung verstanden, welche die beiden äußeren, zueinander parallelen Seitenteile des U-Profils verbindet) in den noch offenen Abstandhalterrahmen so eingeschoben werden, daß dieser Rücken der Innenwand des Abstandhalterrahmens anliegt, sodaß die offene Seite des Verbindungselementes der Außenseite des Abstandhalterrahmens zugewandt ist.

Die Verankerung des Verbindungselementes im Abstandhalterrahmen kann - wie einleitend erwähnt - auf verschiedene Weisen erfolgen. Ein massives Verbindungselement verankert man am besten durch Klemmung im Abstandhalterhohlprofil. Aus einem U-Profil-Verbindungselement werden zweckmäßigerweise Laschen aus dem Profilrücken ausgeschnitten, welche mit ihren freien Enden der Einsteckrichtung entgegengerichtet sind und sich nicht der Einschiebebewegung widersetzen, wohl aber dem Versuch, das Verbindungselement aus dem Abstandhalterhohlprofil wieder herauszuziehen, weil sich die in Zugrichtung weisende Lasche in der Hohlprofilwandung festkrallt. Diese Laschen können mit Vorteil durch ein entsprechend ausgebildetes kombiniertes Stanz-und Biegewerkzeug in ein- und demselben Arbeitsgang gebildet werden wie die übrigen Teile des Verbindungselementes.

Sowohl für massive Verbindungselemente als auch für im Querschnitt U-förmige Verbindungselemente empfiehlt es sich, in deren beiden Flanken bzw. Seitenteilen Mulden vorzusehen, welche in jenen Freiraum übergehen, welcher im Verbindungselement an seiner Oberseite gebildet ist, welche der Außenseite des Abstandhalterprofils zugewandt ist (Anspruch 2). Bei einem massiven Verbindungselement kann man diese Mulden durch spanabhebende Bearbeitung erzeugen, bei einem im Querschnitt U-förmigen Verbindungselement einfach durch Eindrücken der Seitenteile zur Mitte hin. Diese seitlichen Mulden werden vorzugsweise noch vor dem Einbau der Abstandhalterrahmen in eine Isolierglasscheibe mit einer Kleb- und Dichtmasse ausgefüllt, insbesondere mit einem Polyisobutylen oder dergl. Material, welches ohnehin zum Beschichten der beiden Flanken der Abstandhalterrahmen verwendet wird, ehe diese in eine Isolierglasscheibe eingebaut werden. Durch diese Maßnahme wird die Dichtigkeit einer Isolierglasscheibe im Bereich der Stoßfuge des Abstandhalterrahmens ganz entscheidend verbessert.

Für die angestrebte Dichtheit der Isolierglasscheiben im Verbindungsbereich des Abstandhalterrahmens ist es ferner besonders förderlich, wenn der Freiraum im Verbindungselement unter der Stoßfuge des Abstandhalterrahmens möglichst breit ist (Anspruch 8), d.h. er sollte sich möglichst bis zu den aus Stabilitätsgründen noch nötigen Seitenteilen des Verbindungselementes erstrecken. In entsprechender Weise sollte auch die Erstreckung der Öffnung der Stoßfuge in der Außenwand des Abstandhalterrahmens zwischen den Flanken des Abstandhalterrahmens möglichst groß sein. Üblicherweise verläuft die Außenwand eines typischen Abstandhalterhohlprofils in einem Mittelbereich parallel zum Profilrücken, wohingegen die Randbereiche der Außenwand abgeschrägt sind. Bei einer solchen Profilform sollte die Öffnung der Stoßfuge sich wenigstens über die gesamte Breite des Mittelbereiches der Außenwand erstrecken (Anspruch 9).

Die Öffnung der Stoßfuge kann auf verschiedene Weise erfolgen, z.B. könnte man in der Außenwand an den beiden Enden des Hohlprofilstabes einen entsprechenden Ausschnitt vorsehen. Vorzugsweise wird jedoch die Öffnung der Stoßfuge einfach dadurch bewirkt, daß man - nach dem Einstecken des Verbindungselementes - die Außenwand des Abstandhalterrahmens beidseits der Stoßfuge einwärts biegt, sodaß danach der Rand der Außenwand des Abstandhalterrahmens schräg in Richtung auf die Innenwand des Abstandhalterrahmens gerichtet ist (Anspruch 10). Dies läßt sich in nur einem Arbeitsschritt mittels eines Druckstempels erreichen und hat den weiteren Vorteil, daß damit eine zusätzliche Verankerung des Verbindungselementes möglich ist.

Zwei Ausführungsbeispiele der Erfindung sind schematisch in den beigefügten Zeichnungen dargestellt und werden nachfolgend beschrieben.
Figur 1 zeigt die Seitenansicht eines gebogenen Abstandhalterrahmens,
Figur 2 zeigt vergrößert die Ansicht II gemäß Fig. 1 der Außenwand des Abstandhalterrahmens im Bereich seiner Verbindungsstelle,
Figur 3 zeigt den parallel zu den Flanken gelegten Längsschnitt III-III gemäß Fig. 2 durch den Abstandhalterrahmen,
Figur 4 zeigt den durch den Rand der Stoßfuge gelegten Querschnitt IV-IV gemäß Fig. 3,
Figur 5 zeigt einen Längsschnitt wie in Fig. 3 durch den in eine Isolierglasscheibe eingebauten Abstandhalterrahmen, wobei die Randfuge der Isolierglasscheibe bereits mit Dichtmasse gefüllt ist,
Figur 6 zeigt den durch den Rand der Stoßfuge des eingebauten Abstandhalterrahmens gelegten Querschnitt VI-VI gemäß Fig. 5,
Figur 7 zeigt eine Schrägansicht des Verbindungselementes,
Figur 8 zeigt ein massives Verbindungselement in einer Schrägansicht,
Figur 9 zeigt das Verbindungselement aus Fig. 8 in einen Abstandhalterrahmen eingebaut, und zwar in einem mitten durch die Stoßfuge gelegten Querschnitt, wobei die linke Zeichnungshälfte den Zustand nach dem Eindrücken der Außenwand und die rechte Zeichnungshälfte den Zustand von dem Eindrücken der Außenwand des Abstandhalterhohlprofils zeigt, und
Figur 10 zeigt das Verbindungselement aus Fig. 8 in einen Abstandhalterrahmen eingebaut, und zwar wie in Fig. 9 in einem mitten durch die Stoßfuge gelegten Querschnitt nach dem Eindrücken der Außenwand des Abstandhalterhohlprofils, wobei die linke Zeichnungshälfte den Zustand vor dem Auftragen einer Dicht-und Klebmasse und die rechte Zeichnungshälfte den Zustand nach dem Auftragen einer Dicht-und Klebemasse zeigt.

In den verschiedenen Ausführungsbeispielen wurden gleiche oder einander entsprechende Teile mit übereinim 2. Beispiel stimmenden,/durch einen Strich ergänzten Bezugszahlen bezeichnet.

Der in Fig. 1 dargestellte Abstandhalterrahmen ist aus einem Hohlprofilstab gebogen und an einer zwischen zwei Ecken 2 und 3 gelegenen Verbindungsstelle 1 durch ein in die beiden Enden 5,6 des Hohlprofilstabes eingestecktes Verbindungselement 4 geschlossen.

Die Querschnittsgestalt des Hohlprofils läßt sich anhand der Fig. 4 und Fig. 6 erkennen: Das Hohlprofil weist eine Innenwand 7, welche rechtwinklig zu den Einzelscheiben 8 und 9 einer Isolierglasscheibe verläuft, zwei zu den Einzelscheiben 8 und 9 parallele Flanken 10 und 11, und eine Außenwand 12 auf, welche zur Innenwand 7 parallel läuft, jedoch schmaler ist als diese und über Schrägflächen 13 und 14 mit den Flanken 10 und 11 verbunden ist.

Im Innern des Hohlprofils ist unter den Schrägflächen 13 und 14 je eine zur Innenwand 7 parallele Schulter 15 bzw. 16 gebildet. Das Verbindungselement 4 besitzt eine im Querschnitt U-förmige Grundform und ist derart bemessen und beiderends in den Hohlprofilstab eingeschoben, daß der Rücken 17 der Innenwand 7 des Abstandhalterrahmens aufliegt, wohingegen die Seitenteile 18 und 19 den Flanken 10 und 11 des Abstandhalterrahmens anliegen und bis an die Schultern 15 und 16 heranreichen.

Die Enden des Rückens 17 ragen über die Seitenteile 18 und 19 hinaus und sind zur Bildung von Laschen 20 und 21, welche den Querschnitt des Abstandhalterrahmenprofils weitgehend verschließen und dadurch ein Herausrieseln von eingefülltem Trocknungsmittel verhindern, umgebogen in Richtung auf die Außenwand 12. Ferner sind aus dem Rücken 7 Laschen 22 und 23 ausgeschnitten und hochgestellt, welche mit ihrem freien scharfkantigen Ende 24 bzw. 25 der Einsteckrichtung entgegengerichtet sind und sich einem Herausziehen des Verbindungselementes 4 dadurch widersetzen, daß sie sich mit ihren Enden 24 bzw. 25 in der Außenwand 12 festkrallen.

In der Mitte des Rückens 7 ist eine Sicke 26 zur Begrenzung der Einschiebetiefe vorgesehen.

Nach dem Einschieben des Verbindungselementes 4 in die beiden Enden 5 und 6 des Abstandhalterrahmenprofils wird dessen Außenwand 12 beidseits der Stoßfuge 27 z.B. mittels eines Druckstempels einwärts gebogen, wodurch sich zugleich die Stoßfuge 27 im Bereich der Außenwand 12 verbreitet.

Nach dem Einbau des Abstandhalterrahmens in eine Isolierglasscheibe kann beim Füllen der Randfuge dieser Isolierglasscheibe die Dichtmasse 28 durch die geöffnete Stoßfuge 27 bis in das Innere des Abstandhalterrahmens eindringen und an der kritischen Stoßfuge wesentlich mehr Dichtmasse aufgetragen und sicher verankert werden, als dies beim Stand der Technik möglich war.

Verfahren zur Mengenregelung für die Dichtmasse beim Auftragen der Dichtmasse sind Stand der Technik. So ist es z.B. möglich, vor der Düse, aus welcher die Dichtmasse austritt, eine Meßvorrichtung anzuordnen, welche fortlaufend die Tiefe der Randfuge mißt und die Zufuhr der Dichtmasse der Messung folgend steuert.

Bei dem in den Figuren 8 bis 10 dargestellten Ausführungsbeispiel ist das Verbindungselement 4' ein massiver Profilstab, dessen Querschnittsgestalt der lichten Querschnittsgestalt des Hohlprofilstabes eng angepaßt ist. Im Bereich der späteren Stoßfuge 27¹ ist die Oberseite 40 des Verbindungselements 4' mit einer konkaven Ausnehmung 41 versehen, welche am einfachsten durch Fräsen erzeugt wird, wobei das Fräswerkzeug mit quer zur Längsrichtung des Verbindungselements 4' und parallel zu seiner Oberseite 40 verlaufender Drehachse geführt wird, sodaß die Oberfläche der konkaven Ausnehmung 41 die Gestalt eines Teils einer Zylindermantelfläche erhält. An den beiden Flanken 18' und 19' befinden sich im Bereich der späteren Stoßfuge 27' zwei von der Ausnehmung 41 bis zum Rücken 17' des Verbindungselements 4' reichende, im Querschnitt V-förmige Kerben 42 und 43, welche sich vom Rücken 17' bis zur Ausnehmung 41 hin kontinuierlich erweitern.

Dieses Verbindungselement 4' wird zum Schließen eines Abstandhalterrahmens in die beiden einander zugewandten Enden des Abstandhalterprofils eingesteckt, sodaß die Kerben 42 und 43 genau in der Stoßfuge 27' liegen; danach wird die Außenwand 12' des Abstandhalterprofils eingedrückt, bis sie in der Ausnehmung 41 auf der Oberseite 40 des Verbindungselements 4' aufliegt (Fig. 9 und 10, linke Hälfte). Anschließend wird die Stoßfuge 27' mit einer Dicht- und Klebmasse 44 ausgespritzt (Fig. 10, rechte Hälfte), insbesondere mit einem Butylkautschuk wie z.B. Polyisobutylen, mit welchem die Flanken 10' und 11' des Abstandhalterrahmens ohnehin beschichtet werden müssen, bevor sie in eine Isolierglasscheibe eingebaut werden.

## Patentansprüche

1. Abstandhalterrahmen für randverklebte Isolierglasscheiben, bestehend aus einem zu einem geschlossenen Rahmen gebogenen Hohlprofilstab, welcher zwischen zwei benachbarten Rahmenecken durch ein in beide Enden des Hohlprofilstabes eingestecktes und darin verankertes, den Innenmaßen des Hohlprofilstabes eng angepaßtes Verbindungselement geschlossen ist,
dadurch gekennzeichnet, daß das Verbindungselement (4,4') wenigstens im Umgebungsbereich der Stoßfuge (27, 27') zwischen den Enden (5,6; 5') des Hohlprofilstabes einen zur Außenwand (12, 12') des Abstandhalterrahmens offenen Freiraum (29,41) aufweist, und daß der in der Außenwand (12, 12') des Abstandhalterrahmens liegende Abschnitt der Stoßfuge (27, 27') im Vergleich zu den übrigen Abschnitten der Stoßfuge (27, 27')geöffnet ist.

2. Abstandhalterrahmen nach Anspruch 1, dadurch gekennzeichnet, daß das Verbindungselement (4,4') im Umgebungsbereich der Stoßfuge (27, 27') zwischen den Enden (5,6; 5') des Hohlprofilstabes an seinen beiden Flanken (18, 19; 18', 19'), welche den beiden Flanken (10,11; 10', 11') des Abstandhalterrahmens anliegen, jeweils eine Mulde (42,43) aufweist, wobei diese Mulden (42, 43) in jenen zur Außenwand (12, 12') des Abstandhalterrahmens offenen Freiraum (29,41) im Verbindungselement (4, 4') übergehen.

3. Abstandhalterrahmen nach Anspruch 2, dadurch gekennzeichnet, daß das Verbindungselement (4') ein massiver Profilstab ist, welcher an seinen beiden Flanken (18', 19') sowie an seiner der Außenwand (12') des Abstandhalterrahmens zugewandten Oberseite (40) je eine Ausnehmung (42, 43; 41) aufweist, wobei die Ausnehmungen (42, 43) in den Flanken (18', 19') übergehen in die zwischen ihnen liegende Ausnehmung (41) in der Oberseite (40) des Verbindungselementes (4').

4. Abstandhalterrahmen nach Anspruch 1, dadurch gekennzeichnet, daß das Verbindungselement (4) wenigstens im Umgebungsbereich der Stoßfuge (27) eine ungefähr U-förmige Querschnittsgestalt aufweist und mit seinem Rücken (17) der Innenwand (7) des Abstandhalterrahmens und mit seinen beidseits vom Rücken (17) abstehenden Seitenteilen (18,19) den beiden Flanken (10,11) des Abstandhalterrahmens anliegt.

5. Abstandhalterrahmen nach Anspruch 4, dadurch gekennzeichnet, daß das Verbindungselement (4) annähernd auf voller Länge eine U-förmige Querschnittsgestalt aufweist und an seinen Enden je eine vom Ende des Rückens (17) ausgehende und von diesem abgewinkelte, quer zu den Seitenteilen (18,19) verlaufende starre Lasche (20,21) besitzt.

6. Abstandhalterrahmen nach Anspruch 4, dadurch gekennzeichnet, daß die Seitenteile (18,19) des im Querschnitt U-förmigen Verbindungselements (4) im Bereich der Stoßfuge (27) zur Bildung einer in den genannten Freiraum (29) übergehenden Mulde nach innen gedrückt sind.

7. Abstandhalterrahmen nach Anspruch 4, dadurch gekennzeichnet, daß das Verbindungselement (4) aus seinem Rücken (17) ausgeschnittene und abgebogene, mit ihren freien Enden der Einsteckrichtung entgegengerichtete Laschen (22,23) besitzt.

8. Abstandhalterrahmen nach Anspruch 1, dadurch gekennzeichnet, daß sich der Freiraum (29,41) über die gesamte Breite des Verbindungselementes (4,4') erstreckt.

9. Abstandhalterrahmen nach Anspruch 1, dadurch gekennzeichnet, daß sich die Öffnung der Stoßfuge (27, 27') über die gesamte Breite des zur Innenwand (7,7') parallelen Bereichs der Außenwand (12, 12') des Abstandhalterrahmens erstreckt.

10. Abstandhalterrahmen nach Anspruch 1, dadurch gekennzeichnet, daß die Stoßfuge (27, 27') durch Einwärtsbiegen der Außenwand (12,12') des Abstandhalterrahmens beidseits der Stoßfuge (27, 27') aufgeweitet ist.
